# EUROPÄISCHE PATENTSCHRIFT

(11) **EP 0 292 500 B1**
(45) Veröffentlichungstag und Bekanntmachung des Hinweises auf die Patenterteilung: **25.07.1990**
(21) Anmeldenummer: 87901416.5
(22) Anmeldetag: 28.01.1987
(51) Int. Cl.: H01P 1/12

(54) **HOHLLEITERSCHALTER**
WAVEGUIDE SWITCH
COMMUTATEUR DE GUIDE D'ONDES

(30) Priorität: 08.02.1986 DE 3604077
(43) Veröffentlichungstag der Anmeldung: 30.11.1988
(73) Patentinhaber: TELDIX GmbH, D-69046 Heidelberg (DE)
(72) Erfinder: HETTLAGE, Eckart, D-7500 Karlsruhe (DE); RUFF, Gerd, D-6900 Heidelberg 1 (DE)
(74) Vertreter: Kammer, Arno, Dipl.-Ing.
(86) Internationale Anmeldenummer: EP8700037
(87) Internationale Veröffentlichungsnummer: WO8704864

(56) Entgegenhaltungen:
- DE-C- 932 436
- FR-A- 2 431 197
- FR-E- 65 566
- FR-E- 66 230
- NL-A- 6 706 179
- US-A- 2 769 144
- US-A- 3 072 870
- US-A- 3 123 736
- US-A- 3 189 850
- C.G. Montgomery et al.: "Principles of Microwave Circuits", Edition 1, 1948, Mc Graw-Hill Book Company Inc. (New York, USA), see pages 188-192; paragraphs 6.16-6.18

## Beschreibung

Die Erfindung geht aus von einem Hohlleiterschalter nach der Gattung des Hauptanspruchs.

Ein derartiger Schalter ist bekannt (DE-OS 34 41 728). Bei dem bekannten Hohlleiterschalter hat der Rotor drei Hohlleiterdurchgänge die parallel zueinander verlaufen. Die Herstellung solcher Hohlleiterdurchgänge ist zwar recht einfach, es hat sich jedoch gezeigt, daß insbesondere an den Übergängen zwischen Rotor und Stator durch die Abknickung des Hohlleiterwegs relativ hohe Reflexionen auftreten. Zur Verbesserung der Übertragungseigenschaften ist es zweckmäßig, die beiden äußeren Hohlleiterdurchgänge bogenförmig (ähnlich der Ausbildung in der DE-OS 29 24 969) zu gestalten. Die geringen Abmessungen eines miniaturisierten Hohlleiterschalters lassen jedoch eine solche bogenförmige Ausgestaltung nicht zu.

Der Hohlleiterschalter mit den kennzeichnenden Merkmalen des Hauptanspruchs hat demgegenüber den Vorteil, daß durch die Verjüngung des Längsdurchgangs die beiden weiteren Hohlleiterdurchgänge, bei klein bleibendem Radius des Rotors, bogenförmig gestaltet werden können, wobei die Begrenzungswände aus ebenen Flächenstücken gebildet und damit dem Bogen angenähert sind. Hierdurch werden die Reflexion der beiden weiteren Hohlleiterdurchgänge dem Längsdurchgang angenähert.

In einer Ausgestaltung der Erfindung wird vorgeschlagen, in der Art einer Ä/4-Transformation, die Querschnittsverjüngung des Längsdurchgangs stufenförmig abzusetzen oder die Querschnittsverjüngung des Hohlleiters stufenlos auszubilden was für eine breitbandige Übertragung günstiger ist. Die Querschnittsverjüngung verursacht zwar etwas höhere Reflexionen im Längsdurchgang, diese sind jedoch relativ gering; wichtig sind die wesentlich verbesserten Übertragungseigenschaften der beiden weiteren Hohlleiterdurchgänge und daß dies bei klein bleibendem Durchmesser des Rotors und damit kleinen Schalterabmessungen erreicht wird.

Die Annäherung der weiteren Hohlleiterdurchgänge durch Flächenstücke bringt neben einer Verbesserung der Übertragungseigenschaften auch eine Vereinfachung der Herstellung des Rotors mit sich.

Eine weitere Ausgestaltung der Erfindung ist darin zu sehen, daß zwischen den Hohlleiterdurchgängen auf dem Rotor, wie an sich bekannt, sogenannte Chokes angebracht sind, die eine Übersprechdämpfung zwischen den einzelnen zu übertragenden Signalen bewirken.

Weitere Vorteile der Erfindung ergeben sich aus der Beschreibung und aus den Unteransprüchen.

Die Erfindung wird nachfolgend anhand eines Ausführungsbeispiels näher erläutert.

Es zeigen:
Fig. 1 Die schematische Darstellung eines Vierstellungsschalters (R-Schalter) in den möglichen Schaltstellungen gemäß dem Stand der Technik,
Fig. 2 einen Hohlleiterschalter mit Darstellung der Hohlleiterdurchgänge,
Fig. 3 eine Schnittdarstellung, des in Fig. 2 gezeigten Schalters, Der Hohlleiterschalter wie in Fig. 1 dargestellt, hat die Aufgabe, verschiedene Hohlleiterwege zu verbinden bzw. zu trennen und wird beispielsweise dazu benötigt, Reserve-Mikrowellen-Einrichtungen in ein System einzuschalten, um eine defekte Einrichtung zu ersetzen, wenn eine solche Maßnahme aus Gründen der Betriebssicherheit erforderlich ist. Eine Notwendigkeit aus Sicherheitsgründen Reserveeinrichtungen vorzusehen, die mittels Hohlleiterschaltern bei Bedarf in Betrieb genommen werden können (Ringredundanz), besteht insbesondere bei Raumflugkörpern.

Der Hohlleiterschalter besteht aus einem Gehäuse 1 mit vier symmetrisch angeordneten Hohlleiterdurchgängen A-D. Ein in dem Gehäuse angeordneter Rotor 2 ist drehbar in dem Gehäuse angeordnet und weist drei Hohlleiterdurchgänge auf. Um die Eingänge beliebig zu kombinieren, sind vier Schaltstellungen I-IV erforderlich, wobei in Stellung I die Eingänge A-C in Stellung 11 die Eingänge A-B und C-D, in Stellung 111 die Eingänge B-D und in Stellung IV die Eingänge B-C und A-D miteinander verbunden sind. Durch die würfelförmige Ausbildung des Schaltergehäuses 1 sind mehrere Schalter in beliebiger Weise verkoppelbar, sodaß beliebige shaltkombinationen verwirklicht werden können.

Der Hohlleiterschalter gemäß Fig. 2 ist zur besseren Darstellung der Erfindung in einem Schnitt durch die Hohlleiterdurchgänge gezeigt, wobei zu beachten ist, daß eine Kombination einiger im Rahmen der Erfindung sinnvollen Gestaltungsmöglichkeiten der Hohlleiterdurchgänge dargestellt ist.

Einen Axialschnitt dieses Schalters zeigt Fig. 3.

Der Rotor 2 ist mittels der Lager 18, 19 in dem Gehäuse 1 befestigt. Zur Einstellung der Schaltstellungen, kann an der Welle 21 ein Motor oder ein Stellglied befestigt werden.

Mit dem Positionsfixierelement 20 wird die exakte Rotorstellung eingestellt. Dieses Element besteht beispielsweise aus zwei Permanentmagneten, die durch die Anziehungskräfte den Rotor in den Schaltstellungen halten. Hierzu sind natürlich auf dem Gehäuse 1 mehrere solcher Permanentmagnete notwendig. Der Längsdurchgang 3 weist an der Übergangsstelle zwischen Rotor 2 und Gehäuse 1 einen Querschnitt auf, der mit dem Querschnitt des Hohlleiters im Gehäuse 1 identisch ist. Bis zur Mitte des Rotors verjüngt sich dieser Längsdurchgang 3 auf der rechten Seite an zwei Querschnittsverjüngungsstellen 6 bzw. 7. Selbstverständlich können auch nur eine oder noch mehr Querschnittsverjüngungsstellen vorhanden sein. Es ist auch eine stufenlose Verjüngung des Längsdurchgangs 3, wie links gezeigt, möglich, welche für breitbandige Übertragung günstigere Übertragungseigenschaften des Längsdurchgangs im Vergleich zu der stufenförmigen Verjüngung aufweist.

Wesentlich ist, daß die Querschnittsverjüngung seitlichen Raum schafft, welcher dann für die Unterbringung der mit geringstmöglicher Stärke ausgebildeten Begrenzungswände 22 zu den beiden weiteren Hohlleiterdurchgängen 4, 5 genutzt wird. Im Gegensatz zu den weiteren Hohlleiterdurchgängen in Fig. 1 können somit diese, wie in Fig. 2 gezeigt, einem Bogen angenäherter und damit bezüglich der Reflexionen günstiger gestaltet werden.

Der weitere Hohlleiterdurchgang 4 weist an seiner inneren Begrenzungswand 22 vier Knickstellen 9 (fünf Flächenstücke) und an seiner äußeren Begrenzungswand 23 drei Knickstellen auf. Eine alternative Gestaltung zeigt der weitere Bogendurchgang 5; dieser ist mit zwei Knickstellen 8 (drei Flächenstücke) ausgestattet.

Zur Übersprechdämpfung der HF-Signale sind zwischen den Hohlleiterdurchgängen sogenannte Chokes 10,11,12,13 angeordnet. Weitere Chokes 14, 15, 16, 17 befinden sich an den beiden Stirnseiten des Rotors. Bezugszeichen
1 Gehäuse
2 Rotor
3 Längsdurchgang
4 Bogendurchgang
5 Bogendurchgang
6 Querschnittsverjüngung
7 Querschnittsverjüngung
8 Knickstelle
9 Knickstelle
10 Choke
11 Choke
12 Choke
13 Choke
14 Choke
15 Choke
16 Choke
17 Choke
18 Lager
19 Lager
20 Positionsfixierelement
21 Welle
22 Begrenzungswand
23 Begrenzungswand

## Patentansprüche

1. Hohlleiterschalter mit einem Gehäuse, an dessen Umfang wenigstens vier rechtwinklig zueinander und in einer Ebene angeordnete Hohlleiteranschlüsse mit rechteckförmigem Querschnitt vorgesehen sind und einem in dem Gehäuse angeordneten Rotor der drei Hohlleiterdurchgänge mit entsprechendem rechteckförmigem Querschnitt aufweist zur Herstellung von unterschiedlichen Hohlleiterverbindungen zwischen Hohlleiteranschlüssen in bestimmten Rotorstellungen, wobei ein Hohlleiterdurchgang im Rotor als Längsdurchgang ausgebildet ist und die weiteren Hohlleiterdurchgänge eine Umlenkung der Hohlleiterstrecke um 90° bewirken, dadurch gekennzeichnet, daß zur Erzielung eines geringen Rotorquerschnitts der als Längsdurchgang (3) ausgebildete Hohlleiterdurchgang zum Rotormittelpunkt hin querschnittsverjüngt ist, daß der dadurch gewonnene Rotorraum zur wenigstens teilweisen Unterbringung der Begrenzungswände (22) zwischen den Hohlleiterdurchgängen und gegebenenfalls einem Teil der weiteren Hohlleiterdurchgänge (4, 5) genutzt ist, daß die weiteren Hohlleiterdurchgänge (4, 5) wenigstens näherungsweise bogenförmig mit großem Bogenradius gestaltet sind wobei die die weiteren Hohlleiterdurchgänge (4, 5) begrenzenden Flächen der Begrenzungswände (22, 23) aus jeweils wenigstens drei ebenen Flächenstücken gebildet sind.

2. Hohlleiterschalter nach Anspruch 1, dadurch gekennzeichnet, daß die Querschnittsverjüngung stufenförmig ist.

3. Hohlleiterschalter nach Anspruch 1, dadurch gekennzeichnet, daß die Querschnittsverjüngung stufenlos ausgebildet ist.

4. Hohlleiterschalter nach einem der vorherigen Ansprüche, dadurch gekennzeichnet, daß der Rotor (2) an seiner Mantelfläche zwischen den Hohlleiterdurchgängen mit axial und/oder radial gerichteten Schlitzen (10-17) versehen ist, zur Übersprechdämpfung der Hochfrequenzsignale.

5. Hohlleiterschalter nach einem der Ansprüche 1 bis 4, dadurch gekennzeichnet, daß die innere Begrenzungsfläche der weiteren Hohlleiterdurchgänge (4, 5) aus fünf und die äußere Begrenzungsfläche aus drei Flächenstücken gebildet sind (Fig. 2).

## Revendications

1. Commutateur pour guides d'ondes, possédant un boîtier dont la périphérie présente au moins quatre connexions de guides d'ondes, ayant une section droite rectangulaire et disposées à angle droit les unes par rapport aux autres dans un plan, ainsi qu'un rotor disposé dans le boîtier et qui présente trois passages de guides d'ondes ayant une section droite rectangulaire correspondante, en vue de l'établissement de différentes liaisons de guides d'ondes entre des connexions de guides d'ondes à des positions déterminées du rotor, un passage de guide d'ondes dans le rotor étant réalisé comme un passage longitudinal et les autres passages de guides d'ondes produisant une deviation de 90° du trajet du guide d'ondes, caractérisé en ce que, afin d'obtenir un rotor de faible section, le passage du guide d'ondes réalisé comme passage longitudinal (3), possède une section droite qui est rétrécie vers le centre du rotor, que la place ainsi gagnée dans le rotor est utilisée pour loger au moins une partie des parois de délimitation (22) entre les passages de guides d'ondes et, éventuellement, une partie des autres passages de guides d'ondes (4, 5) et que les autres passages (4, 5) sont réalisés au moins approximativement sous une forme courbe avec un grand rayon de courbure, les surfaces limitant les autres passages (4, 5) des parois de délimitation (22, 23) étant constituées chacune d'au moins trois segments de surface plans.

2. Commutateur selon la revendication 1, caractérisé en ce que le rétrécissement de section est réalisé en gradins.

3. Commutateur selon la revendication 1, caractérisé en ce que le rétrécissement de section est réalisé sans gradins.

4. Commutateur selon une des revendications précédentes, caractérisé en ce que le rotor (2) est pourvu, à sa surface latérale, entre les passa- gesde guides d'ondes, de fentes (10-17) orientées axialement et/ou radialement pour l'affaiblissement diaphonique des signaux de haute fréquence.

5. Commutateur selon une des revendications 1 à 4, caractérisé en ce que la surface intérieure de délimitation des autres passages (4, 5) est constituée de cinq segments de surface et la surface extérieure de délimitation de ces passages est constituée detrois segments de surface (figure 2).

## Claims

1. A hollow waveguide switch with a casing, having on the periphery at least four hollow waveguide connectors of rectangular cross section, which are arranged at right angles to each other and in one plane, and a rotor arranged in the casing, said rotor having three waveguide pathways with corresponding rectangular cross section, for producing different waveguide connections between waveguide connectors in certain rotor positions, in which one waveguide pathway in the rotor forms a longitudinal pathway and the other waveguide pathways cause bending of the waveguide path by 90° characterised in that in order to achieve a small rotor cross-section the waveguide pathway formed as a longitudinal pathway (3) is narrowed in cross-section towards the centre point of the rotor, that the space obtained thereby is used for at least partially housing the limiting walls (22) between the waveguide pathways and in some cases a part of the other waveguide pathways (4, 5) are formed approximately in an arc with a large curve radius, in which the surfaces of the limiting walls (22, 23) limiting the other hollow waveguide pathways (4, 5) are formed from at least three planar flat portions in each case.

2. A hollow waveguide switch according to claim 1, characterised in that the narrowing of cross section is in stages.

3. A hollow waveguide switch according to claim 1, characterised in that the narrowing in cross section is gradual.

4. A hollow waveguide switch according to any one of the preceding claims, characterised in that the rotor (2) is provided on its outer surface between the waveguide pathways with axially and/or radially directed slits (10-17), for attenuating crosstalk of the high frequency signals.

5. A hollow waveguide switch according to any one of claims 1 to 4, characterised in that the inner limiting surface of the other waveguide pathways (4, 5) are formed from five and the outer limiting surface from three flat portions (Fig. 2).
